# EUROPÄISCHE PATENTSCHRIFT

(11) **EP 0 384 213 B1**
(45) Veröffentlichungstag und Bekanntmachung des Hinweises auf die Patenterteilung: **02.12.1992**
(21) Anmeldenummer: 90102355.6
(22) Anmeldetag: 07.02.1990
(51) Int. Cl.: F25J 3/04

(54) **Verfahren und Vorrichtung zur Luftzerlegung durch Rektifikation**
Air rectification process and apparatus
Procédé et dispositif de rectification d'air

(30) Priorität: 23.02.1989 DE 3905521
(43) Veröffentlichungstag der Anmeldung: 29.08.1990
(73) Patentinhaber: Linde Aktiengesellschaft, 65189 Wiesbaden (DE)
(72) Erfinder: Rottmann, Dietrich, Dipl.-Ing., D-8000 München 83 (DE)
(74) Vertreter: Schaefer, Gerhard, Dr.

(56) Entgegenhaltungen:
- EP-A- 0 341 512
- WO-A-87/05098
- DE-B- 1 922 956

## Beschreibung

Gegenstand der Erfindung sind ein Verfahren zur Luftzerlegung durch Rektifikation, bei dem Luft verdichtet, vorgereinigt, abgekühlt und in der Druckstufe einer zweistufigen Rektifikation in eine stickstoffreiche Fraktion und in eine sauerstoffreiche Flüssigkeit vorzerlegt wird und die beiden Fraktionen mindestens teilweise der Mitteldruckstufe der Rektifikation zugeführt und in Sauerstoff und Stickstoff zerlegt werden und bei dem der Mitteldruckstufe ein argonhaltiger Sauerstoffstrom entnommen und einer Rohargonrektifikation zugeleitet wird, und ferner eine Vorrichtung zur Durchführung des Verfahrens.

Üblicherweise wird bei einem derartigen Verfahren die Rohargonrektifikation unter demjenigen Druck durchgeführt, unter dem die argonhaltige Sauerstofffraktion aus der Mitteldruckstufe entnommen wird. Flüssiger Sauerstoff wird aus der Rohargonrektifikation an ungefähr die gleiche Stelle der Mitteldruckstufe zurückgeführt.

Aus des DE-B-1 922 952 sowie der nicht vorveröffentlichten EP-A-0 341 512 ist außerdem ein Doppelsäulenverfahren mit angeschlossener Rohargonrektifikation bekannt, bei dem der Druck der Rohargonrektifikation durch ein Steuerventil in der Leitung für den argonhaltigen Sauerstoffstrom eingestellt wird. Da jedoch der Druck in der Rohargonrektifikation so eingestellt wird, daß der im Kopfkondensator verdampfte sauerstoffreiche Fraktion ungehindert in die Niederdruckstufe einfließen kann, bleibt der Druck der Rohargonrektifikation ebenfalls eng an den Druck der Niederdruckstufe gekoppelt.

Solche Verfahren sind günstig, falls die Mitteldruckstufe und damit auch die Rohargonrektifikation im wesentlichen unter Atmosphärendruck durchgeführt wird. In vielen Fällen werden jedoch Sauerstoff und/oder Stickstoff, die in der Mitteldruckstufe erzeugt werden, unter erhöhtem Druck benötigt, beispielsweise in Kohlevergasungsanlagen oder zur Einblasung von Stickstoff bei der Erdöl- oder Erdgasgewinnung. Dabei ist es für die Druckstickstoff- und -sauerstoffgewinnung wirtschaftlich vorteilhafter, die Mitteldruckstufe unter einem erhöhten Druck, etwa 2,0 bis 8,0 bar, zu betreiben, als drucklos gewonnene Produkte anschließend zu verdichten.

Da also bei den bekannten Verfahren auch die Rohargonrektifikation unter dem erhöhten Druck betrieben werden muß, ergeben sich auch Nachteile, da unter dieser Voraussetzung nur eine relativ geringe Argonausbeute zu erreichen ist.

Die Aufgabe, welche der Erfindung zugrunde liegt, besteht darin, das Verfahren und die Vorrichtung der eingangs genannten Art dahingehend zu verbessern, daß sowohl die Druckstickstoff- und Drucksauerstofferzeugung, als auch die Argongewinnung wirtschaftlich günstig durchgeführt werden können.

Diese Aufgabe wird durch die im Patentanspruch 1 aufgeführten Verfahrensschritte gelöst.

Damit sind die Druckverhältnisse bei der Rohargonrektifikation nicht mehr an diejenigen der Mitteldruckstufe gebunden, so daß ein für die Argonausbeute optimaler Wert von 1,1 bis 2,0 bar, vorzugsweise 1,3 bis 1,5 bar eingehalten werden kann. Trotzdem kann die Mitteldruckstufe weiterhin Sauerstoff und Stickstoff unter erhöhtem Druck abgeben.

Eine gasförmige Fraktion vom Kopf der Rohargonrektifikation wird in indirektem Wärmetausch mit verdampfender sauerstoffreicher Flüssigkeit aus der Druckstufe kondensiert. Auf diese Weise kann im Verfahren vorhandene Kälte zur Bildung von Rücklauf für die Rohargonrektifikation ausgenützt und auf den Einsatz externer Kälte in diesem Bereich verzichtet werden. Die dabei entstehende verdampfte sauerstoffreiche Fraktion wird beim Verfahren der Erfindung verdichtet und in die Mitteldruckstufe eingeleitet.

Beim erfindungsgemäßen Verfahren erweist es sich als vorteilhaft, wenn der argonhaltige Sauerstoffstrom vor der Einleitung in die Rohargonrektifikation arbeitsleistend entspannt wird. Die bei der Entspannung zurückgewonnene Energie kann zur Verdichtung anderer Prozeßströme eingesetzt werden. Außerdem wird bei der arbeitsleistenden Entspannung besonders viel Kälte erzeugt, die bei der Luftzerlegung benötigt wird. Auf diese Weise kann mindestens teilweise auf die Zufuhr von extern erzeugter Kälte verzichtet werden.

Gemäß einer weiteren Ausgestaltung des erfindungsgemäßen Verfahrens wird die bei der arbeitsleistenden Entspannung des argonhaltigen Sauerstoffstroms gewonnene Arbeit wenigstens teilweise zur Verdichtung der verdampften sauerstoffreichen Fraktion eingesetzt.

Günstig ist es außerdem, den argonhaltigen Sauerstoffstrom vor der arbeitsleistenden Entspannung zu erwärmen. Dies kann im Wärmeaustausch mit anderen Verfahrensströmen, vorzugsweise mit zu zerlegender Luft erfolgen.

Die im allgemeinen flüssig anfallende Restfraktion der Rohargonrektifikation besteht im wesentlichen aus Sauerstoff. Da es unwirtschaftlich wäre, diese Fraktion zu verwerfen, wird gemäß einem weiteren Merkmal der Erfindung vorgeschlagen, die flüssige Fraktion aus der Rohargonrektifikation zur Mitteldruckstufe zurückzuleiten und vor der Einführung in die Mitteldruckstufe auf den Druck der Mitteldruckstufe zu pumpen.

Es erweist sich als vorteilhaft, die verdampfte sauerstoffreiche Fraktion nach der Verdichtung abzukühlen.

Die Erfindung betrifft ferner eine Vorrichtung zur Durchführung des Verfahrens gemäß den Patentansprüchen 7 bis 9 .

Anhand der Zeichnung, in welcher eine Auführungsform des erfindungsgemäßen Verfahrens schematisch dargestellt ist, werden die Erfindung und weitere Einzelheiten der Erfindung näher erläutert.

Über Leitung 1 wird verdichtete und vorgereinigte Luft herangeführt, in einem Wärmetauscher 36 in indirektem Wärmeaustausch mit Produktströmen abgekühlt und in die Druckstufe 3 einer zweistufigen Rektifiziersäule 2 eingespeist. Die Druckstufe 3 (Betriebsdruck: 6 bis 20 bar, vorzugsweise 8 bis 17 bar) steht mit der Mitteldruckstufe 4 (Betriebsdruck: 1,5 bis 10 bar, vorzugsweise 2,0 bis 8,0 bar) über einen gemeinsamen Kondensator/ Verdampfer 13 in wärmetauschender Verbindung. Die eingeführte Luft wird in der Druckstufe 3 in Stickstoff und in eine sauerstoffangereicherte Fraktion vorzerlegt. Die sauerstoffangereicherte Fraktion wird über Leitung 6 in flüssigem Zustand abgeführt, in Wärmetauscher 32 unterkühlt und zu einem Teil über Leitung 10 in die Mitteldruckstufe 4 eingedrosselt. Stickstoff vom Kopf der Druckstufe 3 wird über Leitung 5 ebenfalls flüssig abgezogen, in Wärmetauscher 32 unterkühlt und zum einen Teil über Leitung 8 als flüssiges Produkt abgeführt. Der andere Teil des Stickstoffs aus der Druckstufe 3 wird über Leitung 9 als Rücklauf auf die Mitteldruckstufe 4 aufgegeben.

Als Produkte der Mitteldruckstufe 4 werden flüssiger Sauerstoff (Leitung 14), gasförmiger Reinstickstoff (Leitung 15) und unreiner Stickstoff (Leitung 16) entnommen und im Wärmetauscher 36, die Stickstoffströme zusätzlich im Wärmetauscher 32, angewärmt.

Über die bisher genannten Strome hinaus wird der Mitteldruckstufe 4 außerdem ein argonhaltiger Sauerstoffstrom über Leitung 17 entnommen, im Wärmetauscher 36 angewärmt und in eine Rohargonrektifikation 20 eingeleitet, die unter einem Druck von 1,1 bar bis 2,0 bar, vorzugsweise 1,3 bis 1,5 bar betrieben wird. Die im Sumpf der Rohargonrektifikation 20 anfallende Restfraktion wird über Leitung 22 abgeführt und erfindungsgemäß durch Pumpe 23 auf den für die Zurückspeisung in die Mitteldruckstufe 4 erforderlichen Druck gebracht. Außerdem wird der argonreiche Sauerstoffstrom 17 vor der Einleitung in die Rohargonrektifikation 20 in einer Entspannungsturbine 18 arbeitsleistend entspannt, um ihn einerseits auf den in der Rohargonrektifikation 20 herrschenden niedrigeren Druck zu bringen und andererseits Verfahrenskälte zu erzeugen.

Das am Kopf der Rohargonrektifikation 20 anfallende gasförmige Rohargon wird über Leitung 33 in einen Kondensator 35 eingeführt, teilweise verflüssigt und zum einen Teil über Leitung 34 als Rücklauf in die Rohargonrektifikation 20 zurückgeführt, zum anderen Teil über Leitung 21 als Zwischenprodukt abgeführt und im Wärmetauscher 36 angewärmt.

Der Kondensator 35 wird durch einen Teil der sauerstoffreichen Fraktion 6 aus der Druckstufe gekühlt, der über Leitung 11 herangeführt, in einem Wärmetauscher 24 unterkühlt und über Leitung 25 zum Kondensator 35 geleitet wird. Der beim indirekten Wärmeaustausch mit dem Kopfgas der Rohargonrektifikation 20 verdampfte Anteil wird über Leitung 26 abgeführt und in den Wärmetauschern 24 und 36 erwärmt.

Da es wirtschaftlich ungünstig wäre, den in diesem Strom enthaltenen Sauerstoff zu verwerfen, wird er im Verfahren des Ausführungsbeispiels zur Mitteldruckstufe 4 zurückgeführt. Um den dafür notwendigen Druck zu erreichen, wird der sauerstoffreiche Strom in zwei Verdichterstufen 27 und 29 komprimiert und jeweils anschließend abgekühlt (Wasserkühler 28 und 30). Anschließend wird der sauerstoffreiche Strom über Leitung 31 durch den Wärmetauscher 36 geführt, dort wieder abgekühlt und anschließend in die Mitteldruckstufe 4 eingespeist. Dabei ist es günstig, die bei der Entspannung der argonreichen Sauerstofffraktion 17 gewonnene Arbeit zum Antrieb des Verdichtes 29 zu verwenden.

Vor der Einspeisung in die Druckstufe 3 kann ein Teil der Luft in Leitung 1 in Wärmetausch mit Sauerstoff aus dem Sumpf der Mitteldruckstufe 4 kondensiert werden. Die Flüssigkeit aus dem Sumpf der Mitteldruckstufe kann dazu mittels einer Pumpe auf hohen Druck gebracht werden und verdampft bei dem Wärmeaustausch teilweise. Die partiell kondensierte Luft wird dann oberhalb der in der Zeichnung gezeigten ersten Einspeisestelle (Leitung 1) in die Druckstufe 3 eingeführt. Dieser Verfahrensteil ist in der Zeichnung nicht dargestellt, kann aber bei den angegebenen Rektifizierdrücken wirtschaftlich günstig sein.

Für eine wirtschaftliche Argonausbeute ist es notwendig, den Produktsauerstoff (Leitung 14) mit einer Reinheit von mindestens 99,5 % herzustellen, um in dem argonreichen Sauerstoffstrom (Leitung 17) genügend Argon anzureichern. Bei 5 bar Druck in der Mitteldruckstufe 4 ist dazu bei einem konventionellen Verfahren ein Luftfaktor von 5,86 notwendig. Bei dem erfindungsgemäßen Verfahren reduziert sich der Luftfaktor auf 5,45. Damit wird eine Energieeinsparung von 7,0 erzielt.

## Patentansprüche

1. Verfahren zur Luftzerlegung durch Rektifikation, bei dem Luft (1) verdichtet, vorgereinigt, abgekühlt (36) und in der Druckstufe (3) einer zweistufigen Rektifikation (2) in eine stickstoffreiche Fraktion (5) und in eine sauerstoffreiche Flüssigkeit (6) vorzerlegt wird und die beiden Fraktionen (5, 6) mindestens teilweise der Mitteldruckstufe (4) der Rektifikation (2) zugeführt und in Sauerstoff und Stickstoff zerlegt werden und bei dem der Mitteldruckstufe (4) ein argonhaltiger Sauerstoffstrom (17) entnommen und einer Rohargonrektifikation (20) zugeleitet wird, die unter einem Druck betrieben wird, der niedriger als der Druck der Mitteldruckstufe (4) ist, wobei eine gasförmige Fraktion (33) vom Kopf der Rohargonrektifikation (20) in indirektem Wärmetausch (35) mit verdampfender sauerstoffreicher Flüssigkeit (25) aus der Druckstufe (3) kondensiert und die verdampfte sauerstoffreiche Fraktion (26) verdichtet (27, 29) und in die Mitteldruckstufe (4) eingeleitet wird.

2. Verfahren nach Anspruch 1, dadurch gekennzeichnet, daß der argonhaltige Sauerstoffstrom (17) vor der Einleitung in die Rohargonrektifikation (20) arbeitsleistend entspannt wird (18).

3. Verfahren nach Anspruch 2, dadurch gekennzeichnet, daß die bei der arbeitsleistenden Entspannung (18) des argonhaltigen Sauerstoffstroms (17) gewonnene Arbeit wenigstens teilweise zur Verdichtung (29) der verdampften sauerstoffreichen Fraktion (26) eingesetzt wird.

4. Verfahren nach Anspruch 2 oder 3, dadurch gekennzeichnet, daß der argonhaltige Sauerstoffstrom (17) vor der arbeitsleistenden Entspannung (18) erwärmt wird.

5. Verfahren nach einem der Ansprüche 1 bis 4, dadurch gekennzeichnet, daß eine flüssige Fraktion (22) aus der Rohargonrektifikation (20) zur Mitteldruckstufe (4) zurückgeleitet und vor der Einführung in die Mitteldruckstufe (4) auf den Druck der Mitteldruckstufe (4) gepumpt wird (23).

6. Verfahren nach einem der Ansprüche 1 bis 5, dadurch gekennzeichnet, daß die verdampfte sauerstoffreiche Fraktion (31) nach der Verdichtung (27, 29) abgekühlt (36) wird.

7. Vorrichtung zur Durchführung des Verfahrens nach einem der Ansprüche 1 bis 6 mit einer Doppelrektifiziersäule (2), bestehend aus Drucksäule (3) und Mitteldrucksäule (4), mit einer Rohargonrektifiziersäule (20), mit einer ersten (17, 19) und einer zweiten (22) Verbindungsleitung zwischen Mitteldrucksäule (4) und Rohargonrektifiziersäule (20), wobei in der ersten Verbindungsleitung (17, 19) eine Entspannungseinrichtung (18) eingebaut ist, und mit einem Wärmetauscher (35), der über eine erste Gasleitung (33) und über eine erste Flüssigkeitsleitung (34) mit der Rohargonrektifiziersäule (20) und über eine zweite Flüssigkeitsleitung (25) mit der Drucksäule (3) sowie über eine zweite Gasleitung (26, 31), in der ein Verdichter (27, 29) angeordnet ist, mit der Mitteldrucksäule (4) verbunden ist.

8. Vorrichtung nach Anspruch 7, gekennzeichnet, daß in der zweiten Verbindungsleitung (22) eine Pumpe (23) eingebaut ist.

9. Vorrichtung nach Anspruch 7 oder 8, dadurch gekennzeichnet, daß eine Expansionsturbine als Entspannungseinrichtung (18) verwendet wird und diese mechanisch an den Verdichter (29) in der zweiten Gasleitung gekoppelt ist.

## Claims

1. A process for separating air by rectification, wherein air (1) is compressed, pre-purified, cooled (36) and pre-separated in the pressure stage (3) of a two-stage rectification column (2) into a nitrogen-rich fraction (5) and an oxygen-rich liquid (6), and the two fractions (5, 6) are fed at least in part to the medium pressure stage (4) of the rectification column (2) and are separated into oxygen and nitrogen, and wherein an oxygen stream (17) containing argon is extracted from the medium pressure stage (4) and supplied to a crude argon rectification column (20) which is operated at a pressure which is lower than the pressure of the medium pressure stage (4), wherein a gaseous fraction (33) from the head of the crude argon rectification column (20) is condensed in indirect heat exchange (35) with vaporizing, oxygen-rich liquid (25) from the pressure stage (3), and the vaporized, oxygen-rich fraction (26) is compressed (27, 29) and introduced into the medium pressure stage (4).

2. A process as claimed in Claim 1, characterised in that prior to being introduced into the crude argon rectification column (20), the oxygen stream (17) containing argon is expanded (18) with the production of work.

3. A process as claimed in Claim 2, characterised in that the work obtained by the work-producing expansion (18) of the oxygen stream (17) containing argon is used at least in part for the compression (29) of the vaporized, oxygen-rich fraction (26).

4. A process as claimed in Claim 2 or 3, characterised in that the oxygen stream (17) containing argon is heated prior to the work-producing expansion (18).

5. A process as claimed in one of Claims 1 to 4, characterised in that a liquid fraction (22) from the crude argon rectification column (20) is recycled to the medium pressure stage (4) and prior to being introduced into the medium pressure stage (4) is pumped (23) to the pressure of the medium pressure stage (4).

6. A process as claimed in one of Claims 1 to 5, characterised in that the vaporized, oxygen-rich fraction (31) is cooled (36) after the compression (27, 29).

7. A device for the implementation of the process claimed in one of Claims 1 to 6, comprising a double rectification column (2) consisting of a pressure column (3) and a medium pressure column (4), with a crude argon rectification column (20), with a first connection line (17, 19) and a second connection line (22) between the medium pressure column (4) and the crude argon rectification column (20), wherein an expansion device (18) is installed in the first connection line (17, 19), and with a heat exchanger (35) which is connected via a first gas line (33) and a first liquid line (34) to the crude argon rectification column (20), and is connected via a second liquid line (25) to the pressure column (3), and is connected via a second gas line (26, 31), in which a compressor (27, 29) is arranged, to the medium pressure column (4).

8. A device as claimed in Claim 7, characterised in that a pump (23) is installed in the second connection line (22).

9. A device as claimed in Claim 7 or 8, characterised in that an expansion turbine is used as expansion device (18), which latter is mechanically coupled to the compressor (29) in the second gas line.

## Revendications

1. Procédé de fractionnement d'air par rectification, dans lequel l'air (1) est comprimé, purifié, refroidi (36) et fractionné, dans l'étage haute pression (3) d'une zone de rectification à deux étages (2), en une fraction (5) riche en azote et en une fraction liquide (6) riche en oxygène, dans lequel les deux fractions (5, 6) sont au moins en partie renvoyées dans l'étape moyenne pression (4) de la zone de rectification (2) et sont fractionnées en un courant d'oxygène et un courant d'azote, et dans lequel un courant d'oxygène contenant de l'argon retiré de l'étage moyenne pression (4) est envoyé dans une zone de rectification d'argon brut (20), qui fonctionne à une pression inférieure à la pression de l'étage moyenne pression (4), caractérisé en ce que la fraction gazeuse (33) de tête de la zone de rectification (20) est condensée par échange de chaleur indirect (35) par vaporisation de la fraction liquide riche en oxygène (25) issue de l'étage haute pression (3), et dans lequel la fraction riche en oxygène vaporisée (26) est comprimée (27, 29) et renvoyée dans l'étage moyenne pression (4).

2. Procédé selon la revendication 1, caractérisé en ce que le courant riche en oxygène contenant de l'argon (17) est détendue, avec cogénération de travail (18), avant introduction dans la zone de rectification d'argon brut (20).

3. Procédé selon la revendication 2, caractérisé en ce que le travail obtenu lors de la détente avec cogénération de travail (18) du courant de l'oxygène contenant de l'argon (17) est au moins en partie utilisé pour la compression (29) de la fraction riche en oxygène vaporisée (26).

4. Procédé selon la revendication 2 ou 3, caractérisé en ce que le courant d'oxygène contenant de l'argon (17) est réchauffé avant la détente avec cogénération de travail (18).

5. Procédé selon l'une quelconque des revendications 1 à 4, caractérisé en ce qu'une fraction liquide (22) est renvoyée de la zone de rectification d'argon brut (20) vers l'étage moyenne pression (4) et, avant introduction dans l'étage moyenne pression (4), est portée par une pompe (23) à la pression de l'étage moyenne pression (4).

6. Procédé selon l'une quelconque des revendications 1 à 5, caractérisé en ce que la fraction riche en oxygène vaporisée (31) est refroidie (36) après la compression (27, 29).

7. Installation pour la mise en oeuvre du procédé selon l'une quelconque des revendications 1 à 6, comprenant: une colonne de rectification double (2), composée d'une colonne haute pression (3) et d'une colonne moyenne pression (4); une colonne de rectification d'argon brut (20); une première (17, 19) et une seconde (22) conduites de connexion entre la colonne moyenne pression (4) et la colonne de rectification d'argon brut (20); caractérisée en ce qu'un dispositif de détente (18) est disposé sur la première conduite de connexion (17, 19), et un échangeur de chaleur (35) est connecté respectivement par une première conduite de gaz (33) et par une première conduite de liquide (35) à la colonne de rectification d'argon brut (20), par une seconde conduite de liquide (25) à la colonne haute pression (3), ainsi que par une seconde conduite de gaz (26, 31), sur laquelle est disposé un compresseur (27, 29), à la colonne moyenne pression (4).

8. Installation selon la revendication 7, caractérisée en ce qu'une pompe (23) est disposée sur la seconde conduite de connexion (22).

9. Installation selon la revendication 7 ou 8, caractérisée en ce qu'une turbine d'expansion est utilisée en tant que dispositif de détente (18) et que cet appareil est couplé au compresseur (29) situé sur la seconde conduite de gaz.
